# EUROPÄISCHE PATENTANMELDUNG

(11) **EP 4 212 799 A1**
(43) Veröffentlichungstag der Anmeldung: **19.07.2023**
(21) Anmeldenummer: 23151124.7
(22) Anmeldetag: 11.01.2023
(51) Int. Cl.: F25B 49/00, F25B 25/00, F25B 30/02

(54) **KATALYTISCHE AUSRÜSTUNGEN VON ADSORPTIONSMITTELN**

(30) Priorität: 13.01.2022 DE 102022100735
(71) Anmelder: Vaillant GmbH, 42859 Remscheid NRW (DE)
(72) Erfinder: Badenhop, Thomas, 42499 Hückeswagen (DE)
(74) Vertreter: Popp, Carsten

(57) **Zusammenfassung**

Die Erfindung betrifft ein Wärmepumpensystem mit einer Wärmepumpe mit brennbarem Kältemittel, wobei das Wärmepumpensystem ein Sorptionsbett mit Adsorbens zur Aufnahme von austretendem Kältemittel umfasst, dadurch gekennzeichnet, dass das Wärmepumpensystem Schutzschichten umfasst, die mit katalytisch aktiven Nanopartikeln ausgestattet sind.

## Beschreibung

Die Erfindung betrifft irreguläre Zustände in Kältekreisen, in denen ein als Kältemittel wirkendes Arbeitsfluid in einem thermodynamischen Kreisprozess, wie zum Beispiel dem Clausius-Rankine-Kreisprozess, geführt wird, sowie deren adsorptive Sicherheitseinrichtung. Vorwiegend sind dies Wärmepumpen, Klimaanlagen und Kühlgeräte, wie sie in Wohngebäuden gebräuchlich sind. Unter Wohngebäuden werden dabei Privathäuser, Miethauskomplexe, Krankenhäuser, Hotelanlagen, Gastronomie und kombinierte Wohn- und Geschäftshäuser verstanden, in denen Menschen dauerhaft leben und arbeiten, im Unterschied zu mobilen Vorrichtungen wie KFZ-Klimaanlagen oder Transportboxen, oder auch Industrieanlagen oder medizintechnischen Geräten. Gemeinsam ist diesen Kreisprozessen, dass sie unter Einsatz von Energie Nutzwärme oder Nutzkälte erzeugen und Wärmeverschiebungssysteme bilden.

Nachteilig ist jedoch, dass nahezu alle modernen Kältemittel zur Gruppe der brennbaren Kältemittel gehören, insbesondere die technisch vielversprechendsten Kältemittel wie z.B. R290 (Propan) und R1270 (Propylen).

Die DE 10 2011 116 863 A1 beschreibt ein Verfahren zur Sicherung einer Vorrichtung für einen thermodynamischen Kreisprozess, welche mit einem Prozessfluid betrieben wird, das mindesten eine umweltgefährliche, giftige und/oder entzündliche Substanz enthält oder daraus besteht. Im Falle einer Leckage in der Vorrichtung für einen thermodynamischen Kreisprozess ein Adsorptionsmittel mit dem Prozessfluid, insbesondere Ammoniak, Propan oder Propen, in Kontakt gebracht und die Substanz durch das Adsorptionsmittel selektiv gebunden. Das Adsorptionsmittel wird nach Gebrauch regeneriert.

Als Adsorptionsmittel werden Zeolith, auch in Kombination mit Imidazol oder Phosphaten, ferner CuBTC vorgeschlagen, ferner auch Aktivkohle, das Adsorptionsmittel kann in Form einer Schüttung, eines Formkörpers, eines Anstrichs, eines Sprühfilms oder einer Beschichtung ausgestattet sein. Die Trägerstruktur des Formkörpers kann aus Mikrostruktur, Lamellenstruktur, Rohrbündel, Rohrregister und Blech bestehen und muss mechanisch stabil sowie stark oberflächenvergrößernd sein. Eine Umwälzung der potenziell kontaminierten Luft erfolgt üblicherweise kontinuierlich, kann aber auch durch einen Sensor initiiert werden, der die Lüftung nach Erreichen eines Schwellenwerts oder bei einem erkannten Havariefall einschaltet. Die Adsorption kann innerhalb oder außerhalb eines geschlossenen Raumes durchgeführt werden.

Die DE 195 25 064 C1 beschreibt eine Kältemaschine mit einem gasdicht ausgebildeten Gehäuse, welches alle kältemittelführenden Komponenten der Maschine aufnimmt, ein das Innere des gasdichten Gehäuses mit einem Auslass verbindender Raum vorgesehen ist, und der Raum mit einem das Kältemittel sorbierenden Stoff gefüllt ist. Die Menge des sorbierenden Stoffes wird dabei so dimensioniert, dass die gesamte Menge an eventuell austretendem Kältemittel aufgenommen und von der Umwelt ferngehalten werden kann. Der mit dem sorbierenden Stoff gefüllte Raum ist zur Umgebung hin offen. Bei Kältemitteln, die schwerer als Luft sind, ist der Raum nach unten hin offen, bei solchen, die leichter sind, ist er nach oben hin offen, so dass ein Fördergebläse nicht erforderlich ist. Das Sorptionsmittel wird in das Gehäuse eingebracht und umschließt die Kältemaschine bzw. die kältemittelführenden Einrichtungen vollständig. Auf seinem Weg nach außen sind Schikanen vorgesehen, die Kurzschlussströmungen verhindern und entweichendes Gas durch das Sorptionsmittel zwingen. Auch eine doppelwandige Ausführungsform, bei der das Sorptionsmittel im Doppelmantel angeordnet ist, ist möglich. Am Ausgang des mit dem sorbierenden Stoffes gefüllten Raumes zur Umgebung hin kann eine Messeinrichtung für Kältemittel vorgesehen werden.

Die JP 2000 105003 A beschreibt ein Kälteaggregat, welches mit einem entzündlichen Arbeitsfluid betrieben wird, wobei das Aggregat aus zwei Teilen bestehen kann, von denen der eine im Innenraum eines Gebäudes und der andere außen im Freien aufgestellt ist. Um zu verhindern, dass im Falle einer Leckage Arbeitsfluid entweichen kann, werden die Innenwände des Innengehäuses mit Adsorbensmaterial ausgekleidet und die Leitungen des außen aufgestellten Teils mit einer Beschichtung aus Adsorbensmaterial beschichtet. Als Adsorbens wird unter anderem Aktivkohle vorgeschlagen.

Die EP 3 693 683 A1 beschreibt ein Wärmepumpensystem mit einer Wärmepumpe mit brennbarem Kältemittel, wobei das Wärmepumpensystem ein Sorptionsbett mit Adsorbens zur Aufnahme von austretendem Kältemittel umfasst, wobei das Wärmepumpensystem Schutzschichten umfasst, die so angeordnet sind, dass das Adsorbens vor Kontamination geschützt wird. Bekannt ist, dass beim Einsatz von Aktivkohle als Adsorbens die Aktivkohle mit der Zeit an der Luft altert, weil langsame Oxidationsvorgänge stattfinden. Aufgrund der Anforderungen eines Sicherheitskonzeptes an die Verfügbarkeit über die Lebensdauer von Wärmepumpen muss eine Degradation des Adsorptionsmittels aber unbedingt vermieden werden, vor allem, wenn sie unbemerkt geschehen könnte.

Je nach Bauart, Aufstellungsort und Betriebsweise beispielsweise einer Wärmepumpe ergeben sich unterschiedliche Anforderungen an eine mögliche Belastung des Adsorptionsmittels durch Co-Adsorbenzien, also etwa VOC (volatile organic compounds), Wasserdampf aus Luftfeuchte, Luftsauerstoff, Temperaturwechseln, und anderen. Kritisch sind in einigen Umgebungen aber vor allem die VOC, die zum Großteil aus Kohlenwasserstoffen bestehen und eine Siedetemperatur zwischen 50°C und 250°C aufweisen. Dazu zählen verschiedene Aldehyde, Ketone, Aromaten, Terpene und Alkohole. Besonders relevant sind Formaldehyd, Toluol, m,p-Xylol, Benzol, Acetaldehyd, Isopropanol, n-Butan, α-Pinen und Limonen, von denen viele auch für ihre gravierenden Auswirkungen auf die menschliche Gesundheit bekannt sind.

In Innenräumen kann die Konzentration von VOC besonders hoch sein. Der Grund sind neue Baumaterialien und Möbel und Reinigungsmittel, aber auch Farben und in Berufsumgebungen Tonerstaub, Parfüms, Laborchemikalien und Geruchsstoffe aus Fertigungsbetrieben einschließlich Tabakrauch, in Küchenumgebungen kommen weitere Kontaminaten hinzu.

Vorliegend wird ein Außenadsorber eingesetzt, der nach außen hin entlüftet. Es wird im Folgenden angenommen, dass sich das Sorptionsbett in einem Kanal mit einer Einströmseite und einer Ausströmseite befindet, wobei die eine Seite mit dem Innenraum des Wärmepumpengehäuses verbunden und die andere Seite zum Aufstellungsraum hin offen ist. Verwendet wird dabei eine bekannte Bauform, wie sie beispielsweise auch in der EP 3 693 683 A1 gezeigt wird, wobei es aber auf die Bauform nicht ankommt.

Die Belastung solcher in Bezug auf das Gehäuse nach innen und nach außen offenen Sorptionsbetten durch Kontamination wird durch Diffusion und Konvektion von Kontaminaten, im Falle der Adsorption von Co-Adsorbenzien, von beiden Kanalöffnungen in das Sorptionsbett hinein verursacht. Die Kontaminaten können dabei reversible oder auch irreversible Degradationen der Sorptionskapazität des Sorptionsbettes gegenüber dem austretenden Kältemittel verursachen. Die Diffusionsströmung wird dabei einzig durch das Konzentrationsgefälle angetrieben, während konvektive Einträge durch wetterinduzierte Luftdruck- oder auch Temperaturgradienten zwischen Gehäuse und Umgebung verursacht werden. Die resultierenden Druckunterschiede führen zu Ausgleichsströmungen durch das Sorptionsbett und damit zum Stofftransport von Kontaminaten in das Sorptionsbett. Aus dem Gehäuse, in dem der Kreisprozess durchgeführt wird, kommen als Kontaminaten in Betracht: ein- und mehrwertige Alkohole, Feuchte, Ziehfette, Schneidöle, Schäummittel und RCM-Öle Diese Belastungen sind auch alle in der EP 3 693 683 A1 beschrieben.

Bei Aufstellung in Gebäuden ist im Allgemeinen die Belastung aus dem Aufstellungsraum über die Lebensdauer als stärkerer Eintrag von Kontaminaten zu sehen. Demzufolge erfolgt die Degradation des Sorptionsbettes von beiden Kanalöffnungen in das Bett mit unterschiedlichen Geschwindigkeiten und Degradationsgraden, so dass sich von beiden Seiten Degradationszonen in das Bett entwickeln, die die Beladungskapazität des Sorptionsbettes über die Zeit vermindern, bis die Funktion der sorptiven Sicherheitslösung so stark gestört wird, dass Arbeitsfluid bei Leckagen in den Aufstellungsraum entweichen könnte.

Diese Degradation und ihre Unkalkulierbarkeit angesichts der Zeiträume und der Veränderbarkeit der Aufstellungsumgebung stellt ein Problem dar. Außerdem ist nicht klar, ob und in welchen Abständen eine Regeneration des Adsorptionsmittels erfolgen könnte oder muss.

Aus diesen Gründen ist es wünschenswert, wenn eine turnusmäßige, sichere und universell einsetzbare Regenerationsmethode gegen die Degradation zur Verfügung stünde. Aus anderen technischen Gebieten ist bekannt, dass die Leistung von adsorptiven Filtermaterialien mittels der heterogenen Katalyse gesteigert werden kann. Dies wird in diesem Fall in geänderter Weise zur selbsttätigen Regeneration des Adsorptionsmittels unternommen.

Die Aufgabe der Erfindung ist daher, ein gegen Degradation sicheres Adsorptionsmittel für Wärmepumpen, die mit einem brennbaren oder entzündlichen Kältemitteln oder Kohlenwasserstoffen, wie beispielsweise R290, R600a, R1270 oder R32, betrieben werden, sowie ein Verfahren zur internen Regeneration zur Verfügung zu stellen, welches die beschriebenen Nachteile nicht mehr aufweist. Die Lösung wird erreicht durch eine Vorrichtung mit geeigneten Adsorptionsmitteln, die mit Edelmetall-Nanopartikeln versetzt sind und eine Regeneration unnötig machen.

Die Erfindung löst die Aufgabe durch eine Vorrichtung zur sicheren Durchführung eines linksdrehenden thermodynamischen Kreisprozesses mittels eines entzündlichen Arbeitsfluids, welches in einem geschlossenen, hermetisch dichten Arbeitsfluidumlauf geführt wird, aufweisend
- mindestens einen Verdichter für Arbeitsfluid,
- mindestens eine Entspannungseinrichtung für Arbeitsfluid,
- mindestens zwei Wärmeübertrager für Arbeitsfluid mit jeweils mindestens zwei Anschlüssen für Wärmeüberträgerfluide,
- ein Wärmepumpengehäuse, welches alle am geschlossenen Arbeitsfluidumlauf angeschlossenen Einrichtungen umfasst und weitere Einrichtungen umfassen kann,
- mindestens einen Sorptionskanal mit einem Adsorber, der von Gas durchströmt werden kann, wobei der Sorptionskanal direkt an das Gehäuse anschließt und zu ihm offen ist,
- der Sorptionskanal zur Umgebung für Gas offen ist,
- der Adsorber im Sorptionskanal mindestens eine Adsorptionsschicht aus Aktivkohle, mindestens eine Schutzschicht an der Verbindung zum Gehäuse und mindestens eine Schutzschicht am Ausgang des Adsorbers zur Umgebung aufweist,
- und mindestens die Schutzschichten mit katalytisch aktiven Nanopartikeln ausgestattet sind.

Der Sorptionskanal kann dabei innerhalb oder außerhalb des Wärmepumpengehäuses angeordnet sein. Die Ausstattung der Schutzschichten kann erfolgen, indem die Nanopartikel zuvor erzeugt werden und im Prozess der Herstellung des Adsorptionsmittels in dieses eingebracht werden. Bei den Schutzschichten können die Trägermaterialien Aktivkohle oder Zeolith sein, bei der Adsorption wird Aktivkohle verwendet. Es können Formkörper oder eine Schüttung verwendet werden. Der Massenanteil der Nanopartikel soll zwischen 0,5 und 1 Massenprozent sein, die Nanopartikel dürfen die Mikroporen des Adsorptionsmittels nicht verstopfen, sie sollen idealerweise 2 bis 4 Nanometer groß sein.

Weitere Ausgestaltungen betreffen die katalytisch aktiven Nanopartikel. Diese sind enthaltenen Metalle der Seltenen Erden, vorzugsweise Gadolinium, oder Edelmetalle, vorzugsweise aus der Platin-Gruppe umfassend Platin, Palladium, Rhodium und Ruthenium.

In weiteren Ausgestaltungen ist vorgesehen, dass die katalytisch aktiven Nanopartikel ausgewählt werden aus einer Gruppe, welche umfasst:
- Gold-Nanopartikel,
- Silber-Nanopartikel,
- Gold-Silber-Nanopartikel,
- Gold-Kupfer-Nanopartikel,
- Gold-Nickel-Nanopartikel,
- Ceroxid geträgerte Gold-Nanopartikel,
- Eisenoxid geträgerte Gold-Nanopartikel,
- Cobaltoxid geträgerte Gold-Nanopartikel,
- Ceroxid geträgerte Gold-Silber-Nanopartikel,
- Titandioxid geträgerte Gold-Silber-Nanopartikel,
- Eisenoxid geträgerte Gold-Silber-Nanopartikel,
- Cobaltoxid geträgerte Gold-Silber-Nanopartikel,
- Ceroxid geträgerte Silber-Nanopartikel,
- Eisenoxid geträgerte Silber-Nanopartikel,
- Cobaltoxid geträgerte Silber-Nanopartikel,
- Platin-Nanopartikel,
- Palladium-Nanopartikel,
- Rhodium-Nanopartikel.

Bevorzugt werden Mischungen aus diesen genannten Nanopartikeln verwendet, um ein möglichst breites Spektrum von VOCs damit zu behandeln. Die Mischungen sind dabei auf die Aufstellungsbedingungen abzustimmen. Die Wirkungsweise ist die, dass unter Raumlufttemperaturen und -Bedingungen katalytische Oxidationen ausgelöst werden, die die adsorbierten VOCs zu CO₂ und Wasserdampf oxidieren, worauf die Reaktionsprodukte desorbieren und die Schutzschichten sich dabei gleichzeitig regenerieren. Eine Degradation wird auf diese Weise unterbunden. Da auf diese Weise kein Sicherheitszuschlag hinsichtlich der Dimensionierung der Schutzschichten erforderlich ist, können diese deutlich kleiner dimensioniert werden, etwa um den Faktor zwei bis drei, als ohne solche Ausstattungen.

In einer weiteren Ausgestaltung der Erfindung wird vorgesehen, auch die Adsorptionsschicht des Adsorbers mit edelmetallhaltigen Nanopartikeln auszustatten. Dies hat den Vorteil, dass auch adsorbiertes Kältemittel, z.B. R290, umgesetzt und das Adsorptionsmittel dadurch regeneriert wird. Das Adsorptionsmittel ist damit auch gegen Co-Adsorption von VOCs geschützt. Auch hier wird bewirkt, dass die Dimensionierung gegenüber einer reinen Aktivkohleadsorption erheblich kleiner gewählt werden kann.

Die Synthese der Nanopartikel erfolgt nasschemisch durch Reduktion von Metallkationen mit Natriumborhydrid. Hierfür werden verschiedene Metallprekursoren mit Natriumborhydrid reduziert, wodurch die Bildung der Nanopartikel bewirkt wird, bei Gold-Silber-Nanopartikeln beispielsweise in der Flüssigphase. Ziel ist hierbei, eine homogene Legierungszusammensetzung mit Nanopartikeln von weniger als 5 nm herzustellen. Die besten Syntheseergebnisse zeigen sich mit Natriumborhydrid NaBH₄ als Reduktionsmittel für Tetrachlorogoldsäure HAuCl₄ und Silbernitrat AgNOs. Die Gold-Silber-Nanopartikel werden anschließend auf einem Trägermaterial, etwa auf Titandioxid oder direkt auf Aktivkohle abgeschieden und dabei mit bekannten Verfahren von der Flüssigphase getrennt. Diese Methode bietet eine gute Kontrolle über die Größe und Zusammensetzung der Nanopartikel, was wichtig ist für die katalytischen Eigenschaften.

Ähnliche Herangehensweisen für die Modifizierung von Kohlenstoffsystemen sind beispielsweise durch die Gasphaseninfiltration aus der EP 773 062 A1 bekannt. Ebenfalls grundsätzlich geeignet ist die Kapillarimmersions-Imprägnierung aus der DE 197 34 974 A1, wobei einschränkend bemerkt werden muss, dass kaum Kontrolle über Größe und Zusammensetzung der entstehenden Legierungspartikel ausgeübt werden kann. Die EP 2 045 028 A1, die WO 2010/006796 A1 und die EP 2316567 A1 beschreiben weitere Verfahren zur Einbringung von Nanopartikeln in Aktivkohlen.

## Patentansprüche

1. Vorrichtung zur sicheren Durchführung eines linksdrehenden thermodynamischen Kreisprozesses (1) mittels eines entzündlichen Arbeitsfluids, welches in einem geschlossenen, hermetisch dichten Arbeitsfluidumlauf geführt wird, aufweisend
- mindestens einen Verdichter für Arbeitsfluid,
- mindestens eine Entspannungseinrichtung für Arbeitsfluid,
- mindestens zwei Wärmeübertrager für Arbeitsfluid mit jeweils mindestens zwei Anschlüssen für Wärmeüberträgerfluide,
- ein Wärmepumpengehäuse, welches alle am geschlossenen Arbeitsfluidumlauf angeschlossenen Einrichtungen umfasst und weitere Einrichtungen umfassen kann,
- mindestens einen Sorptionskanal mit einem Adsorber, der von Gas durchströmt werden kann, wobei der Sorptionskanal direkt an das Gehäuse anschließt und zu ihm offen ist,
- der Sorptionskanal zur Umgebung für Gas offen ist,
- der Adsorber im Sorptionskanal mindestens eine Adsorptionsschicht aus Aktivkohle, mindestens eine Schutzschicht an der Verbindung zum Gehäuse und mindestens eine Schutzschicht am Ausgang des Adsorbers zur Umgebung aufweist,
**dadurch gekennzeichnet, dass**
- mindestens die Schutzschichten mit katalytisch aktiven Nanopartikeln ausgestattet sind.

2. Vorrichtung nach Anspruch 1, **dadurch gekennzeichnet, dass** die Nanopartikel einen Massenanteil von 0,5 und 1 Prozent des Adsorptionsmittels aufweisen.

3. Vorrichtung nach Anspruch 1, **dadurch gekennzeichnet, dass** die Nanopartikel eine Größe von höchstens 5 Nanometern und bevorzugt von 2 bis 4 Nanometern aufweisen.

4. Vorrichtung nach einem der Ansprüche 1 bis 3, **dadurch gekennzeichnet, dass** die Nanopartikel edelmetallhaltig sind oder Seltene Erden enthalten.

5. Vorrichtung nach Anspruch 4, **dadurch gekennzeichnet, dass** die Nanopartikel ausgewählt werden aus der Platin-Gruppe, welche Platin, Palladium, Rhodium und Ruthenium umfasst.

6. Vorrichtung nach Anspruch 4, **dadurch gekennzeichnet, dass** die Nanopartikel Gadolinium enthalten.

7. Vorrichtung nach einem der Ansprüche 1 bis 5, **dadurch gekennzeichnet, dass** die Nanopartikel ausgewählt aus einer Gruppe, welche umfasst:
- Gold-Nanopartikel,
- Silber-Nanopartikel,
- Gold-Silber-Nanopartikel,
- Gold-Kupfer-Nanopartikel,
- Gold-Nickel-Nanopartikel,
- Ceroxid geträgerte Gold-Nanopartikel,
- Eisenoxid geträgerte Gold-Nanopartikel,
- Cobaltoxid geträgerte Gold-Nanopartikel,
- Ceroxid geträgerte Gold-Silber-Nanopartikel,
- Titandioxid geträgerte Gold-Silber-Nanopartikel,
- Eisenoxid geträgerte Gold-Silber-Nanopartikel,
- Cobaltoxid geträgerte Gold-Silber-Nanopartikel,
- Ceroxid geträgerte Silber-Nanopartikel,
- Eisenoxid geträgerte Silber-Nanopartikel,
- Cobaltoxid geträgerte Silber-Nanopartikel,
- Platin-Nanopartikel,
- Palladium-Nanopartikel,
- Rhodium-Nanopartikel,
sowie Mischungen daraus.

8. Vorrichtung nach einem der Ansprüche 1 bis 6, **dadurch gekennzeichnet, dass** auch die Adsorptionsschicht des Adsorbers mit katalytisch aktiven Nanopartikeln ausgestattet wird.
